# EUROPÄISCHE PATENTANMELDUNG

(11) **EP 0 985 445 A1**
(43) Veröffentlichungstag der Anmeldung: **15.03.2000**
(21) Anmeldenummer: 99115063.2
(22) Anmeldetag: 04.08.1999
(51) Int. Cl.: B01F 15/00, B01F 9/02

(54) **Wehranordnung**

(30) Priorität: 10.08.1998 DE 19836034
(71) Anmelder: Gebrüder Lödige Maschinenbaugesellschaft mbH, D-33102 Paderborn (DE)
(72) Erfinder: Hagemeier, Heinz-Dieter, 33102 Paderborn (DE)
(74) Vertreter: KOHLER SCHMID + PARTNER

(57) **Zusammenfassung**

Eine Wehranordnung einer Vorrichtung (1) zum kontinuierlichen Mischen weist eine Führung (20) auf, zwischen deren Führungsflächen (21, 22, 23) ein scheibenförmiges, eine Wehröffnung (8) aufweisendes Wehr (6) zwischen einem Einlaß (4) und einem Auslaß (5) der Vorrichtung (1) in einer quer zur Längsrichtung der Vorrichtung (1) angeordneten Ebene drehbar gelagert ist. Weiterhin umfaßt die Wehranordnung eine Antriebseinrichtung (7) zum Drehen des Wehres(6). Zwischen den Führungsflächen (21, 22, 23) ist ein an eine Außenumfangsfläche (12) des Wehres (6) anpassungsfähiges Antriebselement (13) der Antriebseinrichtung (7) beweglich angeordnet, das an der Außenumfangsfläche (12) des Wehres (6) entlang geführt ist. Das Wehr (6) ist durch dessen Antrieb in Drehung versetzbar und gleichzeitig gehalten. Eine möglichst exakte Positionierung der Wehröffnung und eine funktionsgerechte Betätigung des Wehres kann auch nach längeren Betriebszeiten der Vorrichtung bzw. mehrmaliger Betätigung des Wehres mit einfachen Mitteln erreicht werden.

## Beschreibung

Die vorliegende Erfindung betrifft eine Wehranordnung einer Vorrichtung zum kontinuierlichen Mischen mit einer Führung, zwischen deren Führungsflächen ein scheibenförmiges, eine Wehröffnung aufweisendes Wehr zwischen einem Einlaß und einem Auslaß der Vorrichtung in einer quer zur Längsrichtung der Vorrichtung angeordneten Ebene drehbar gelagert ist, und mit einer Antriebseinrichtung zum Drehen des Wehres, Es ist bekannt, Wehranordnungen der eingangs genannten Art zu verwenden, um die Verweilzeit eines Mischgutes in der Vorrichtung zu beeinflussen.

Bei verfahrenstechnischen Prozeßabläufen ist mit zunehmender Automatisierung die Bedeutung der kontinuierlichen Prozeßführung gewachsen. Die Gestaltung einer Vorrichtung zum kontinuierlichen Mischen wird durch die in Abhängigkeit von der Mischzeit erreichte Mischgüte, den spezifischen Leistungsbedarf und das Bewegungsverhalten des Mischgutes im Mischraum beeinflußt. Der kontinuierliche Mischprozeß unterscheidet sich von einem Chargenprozeß durch eine den Massenfluß kennzeichnende Transportkomponente. Je nach Größe dieser Kennzahl verweilen die Mischungskomponenten eine unterschiedliche Zeitdauer (Mischzeit) in der Vorrichtung zum kontinuierlichen Mischen.

Neben der Auswahl geeigneter Mischelemente, wie an einer drehbaren Welle angeordnete Pflugscharschaufeln, kommt der Anordnung eines Wehres zwischen einem Einlaß und Auslaß der Vorrichtung entscheidende Bedeutung zu. Das Wehr kann entweder innerhalb der Vorrichtung oder außenliegend an der Vorrichtung angeordnet werden. Durch die Anordnung des Wehres wird der Mischraum austragsseitig begrenzt. Das Wehr weist eine Wehröffnung auf und ist so ausgebildet, daß ein Produktaustrag aus der Vorrichtung zum Mischen nur bei einem bestimmten Produktfüllungsgrad über die Wehröffnung möglich ist. Das Mischgut kann unter Bewegung durch die Mischelemente durch die Wehröffnung austreten und in den Bereich des Auslasses der Vorrichtung gelangen.

Innerhalb der Führung ist das Wehr drehbar gelagert, damit die Wehröffnung bezüglich eines gewünschten Produktfüllungsgrades entsprechend ausgerichtet werden kann. Wenn sich aber der Freiraum zwischen den Führungsflächen der Führung und der Außenumfangsfläche des Wehres bzw. den Wehrseitenflächen verringert oder zusetzt, kann das Wehr entweder nicht mehr definiert verstellt werden oder im schlimmsten Fall nicht mehr betätigt werden. Die Verringerung des Freiraums zwischen den Führungsflächen und den Wehrflächen kann dadurch eintreten, daß die beim Drehen des Wehres ausgeübte Druckbeaufschlagung des Wehres das Wehr aus seiner bezüglich der Führung zentrierten Position auslenken kann. Darüber hinaus kann sich der Freiraum zwischen den Führungsflächen und Wehrflächen auch durch das in der Vorrichtung zu bearbeitende Gut zusetzen.

Der Erfindung liegt daher das technische Problem zugrunde, eine Wehranordnung der eingangs genannten Art derart zu verbessern, daß eine möglichst exakte Positionierung der Wehröffnung und eine funktionsgerechte Betätigung des Wehres auch nach längeren Betriebszeiten der Vorrichtung bzw. mehrmaliger Betätigung des Wehres mit einfachen Mitteln erreicht werden kann.

Dieses Problem wird erfindungsgemäß dadurch gelöst, daß zwischen den Führungsflächen ein an eine Außenumfangsfläche des Wehres anpassungsfähiges Antriebselement beweglich angeordnet ist, das an der Außenumfangsfläche des Wehres entlang geführt ist und daß das Wehr durch dessen Antrieb in Drehung versetzbar und gleichzeitig gehalten ist.

Das flexible Antriebselement, das auf unterschiedlichste Art und Weise ausgebildet sein kann, unterstützt die Lagerung und Zentrierung des scheibenförmigen Wehres in der Führung und treibt das Wehr gleichmäßig an. Das Antriebselement gewährleistet, daß die Außenumfangsfläche und/oder Wehrseitenflächen von den Führungsflächen der Führung stets beabstandet sind. Das Antriebselement läßt es zu, daß sich die Außenumfangsfläche des Wehres auf der Oberfläche des Antriebselements abrollen oder abwälzen kann. Das Antriebselement kann als endlose oder an seinen freien Enden gelagerte Ausführung ausgebildet sein. Die Drehung des Wehres kann manuell oder mit automatischen Mitteln, wie z.B. mit Hilfe eines Elektromotors, erfolgen. Das Antriebselement wird neben seiner Funktion zur Verstellung des Wehres bzw. der Wehröffnung auch als Halte- oder Zentriermittel des Wehres genutzt. Bei der erfindungsgemäßen Wehranordnung ist es ausgeschlossen, daß das Wehr über beispielsweise ein Antriebselement auf den Nutgrund der Führungsflächen oder die Innenoberfläche der Vorrichtung gedrückt werden kann, weil das Antriebselement der Antriebseinrichtung bei einem Verstellvorgang des Wehres keinen in eine bestimmte Richtung weisenden Druck auf das Wehr ausübt. Das Wehr ist am Antriebselement aufgehängt bzw. wird vom Antriebselement getragen und durch das Antriebselement wird gleichzeitig eine Verstellung des Wehrs gewährleistet.

Bei einer konkreten bevorzugten Ausführungsform ist das Antriebselement als umlaufendes Antriebselement zum Drehen des Wehres über ein Antriebsrad der Antriebseinrichtung und über die Außenumfangsfläche des Wehres geführt und weist eine profilierte Oberfläche zum Zusammenwirken mit dem Antriebsrad und der Außenumfangsfläche des Wehres auf. Die Wehranordnung kann dadurch noch weiter vereinfacht werden. Das Antriebsrad kann das Antriebselement in Umlauf versetzen und aufgrund des Zusammenwirkens des Antriebselements und der Außenumfangsfläche des Wehres das Wehr verdrehen.

Das Zusammenwirken von Antriebseinrichtung, Antriebselement und Wehr läßt sich verschiedenst ausführen. Bei einer Variante sind die Außenumfangsfläche des Wehres und das Antriebsrad mit Zähnen versehen, während das Antriebselement durch einen Zahnriemen gebildet ist. Der Riemenantrieb ermöglicht eine gezielte Verdrehung des Wehres, um die Wehröffnung an unterschiedliche Produktfüllungsgrade in der Vorrichtung anzupassen. Bei einer anderen Variante sind die Außenumfangsflächen des Wehres und das Antriebsrad wiederum mit Zähnen versehen, während das Antriebselement durch eine Antriebskette gebildet ist. Auch die Antriebskette ermöglicht die definierte Verstellbarkeit des Wehres. Antriebskette, Antriebsriemen, Antriebsband oder dergleichen gewährleisten eine gleichmäßige Druckbeaufschlagung des in Drehung zu versetzenden Wehres gegenüber einem z.B. nur lokal an der Außenumfangsfläche des Wehres angreifenden Zahnrad.

Zur Gewährleistung eines reproduzierbaren und stets gleichmäßigen Bewegungsverlaufs des Wehres ist es vorteilhaft, wenn die Antriebseinrichtung Mittel zum Spannen des Antriebselements aufweist. Das Spannen des Antriebselements führt dazu, daß das Antriebselement innerhalb der Führung optimal ausgerichtet und zentriert ist. Die Mittel zum Spannen ermöglichen eine Nachzentrierung des Antriebselements innerhalb der Führung.

Das exakte Zusammenwirken von Antriebselement und Außenumfangsfläche des Wehres kann nicht durch diesen Bereich eindringendes Mischgut beeinträchtigt werden, wenn im Bereich der Führung Spülstutzen zum Einlaß von Fluiden vorgesehen sind. Durch das Einblasen von Luft oder Flüssigkeiten kann sowohl das Antriebselement als auch die Außenumfangsfläche des Wehres gereinigt werden.

Es versteht sich, daß bei vorteilhaften Weiterbildungen der erfingungsgemäßen Wehranordnung die Führungsflächen das Antriebselement abdecken. Die Führungsflächen können in Dichtungslippen enden, die die Führung gegenüber dem Wehr produkt- bzw. flüssigkeitsdicht abdecken. Die Dichtungslippen können sich unter Druck, der innerhalb der Führung erzeugt wird, öffnen und schließen sich, wenn der überhöhte Druck in der Führung abgebaut ist.

Weitere Merkmale und Vorteile der Erfindung ergeben sich aus der nachfolgenden Beschreibung eines Ausführungsbeispiels der Erfindung anhand der Zeichnung, die erfindungswesentliche Einzelheiten zeigt, und aus den Ansprüchen. Die einzelnen Merkmale können je einzeln für sich oder zu mehreren in beliebiger Kombination bei einer Ausführungsform der Erfindung verwirklicht sein.

### Es zeigt:

- **Fig. 1**: eine Seitenansicht einer Vorrichtung zum kontinuierlichen Mischen mit einer Wehranordnung;
- **Fig. 2**: eine Schnittdarstellung II-II der Wehranordnung nach Fig. 1;
- **Fig. 3**: eine Schnittdarstellung einer Führung der Wehranordnung nach Fig. 1.

Die Erfindung ist in den Figuren schematisch dargestellt, so daß die wesentlichen Merkmale der Erfindung gut zu erkennen sind. Die Darstellungen sind nicht notwendigerweise maßstäblich zu verstehen.

Aus der **Fig. 1** ist ersichtlich, daß eine Vorrichtung 1 zum kontinuierlichen Mischen vorgesehen ist. Die Vorrichtung 1 weist eine drehbar gelagerte Welle 2 auf, an der Mischelemente 3 angeordnet sind. Beispielhaft sind in der Fig. 1 drei Mischelemente 3 eingezeichnet. Die Welle 2 ist an Stirnseiten der Vorrichtung 1 beidseitig gelagert. Zur Beeinflussung der Mischzeit des Mischgutes innerhalb der Vorrichtung 1 weist die Vorrichtung 1 zwischen einem Einlaß 4 und einem Auslaß 5 ein Wehr 6 auf, an dem sich das Mischgut aufstauen kann. Das Wehr 6 besitzt eine Wehröffnung, die zur Einstellung des gewünschten Produktfüllungsgrades innerhalb der Vorrichtung 1 mit Hilfe einer Antriebseinrichtung 7 verstellt werden kann. Zur Verdrehung des Wehres 6 innerhalb einer in der Figur 1 nicht dargestellten Führung ist die Antriebseinrichtung 7 vorgesehen.

Die **Fig. 2** zeigt den näheren Aufbau des scheibenförmigen Wehres 6 in einer Schnittdarstellung. Das Wehr 6 wird von der drehbaren Welle 2 durchdrungen und besitzt die Wehröffnung 8. Mit Hilfe der Antriebseinrichtung 7 kann das Wehr 6 in Drehrichtung 9 verstellt werden. Die Antriebseinrichtung 7 umfaßt ein Antriebsrad 10 mit Zähnen 11. Ebenso sind auch an der Außenumfangsfläche 12 des Wehres 6 Zähne ausgebildet. Wenn nun durch das Antriebsrad 10 eine Antriebskette 13 in Umlauf versetzt wird, kann das Wehr 6 gedreht werden. Eine Positionierung des Wehres 6 quer zur Längsrichtung der Vorrichtung 1 (siehe Fig. 1) wird durch eine Führung erreicht, die in Fig. 3 noch näher erläutert wird.

Die Antriebskette 13 stellt ein flexibles, anpassungsfähiges Antriebselement dar, das an der Außenumfangsfläche 12 des Wehres 6 anliegt. Anstelle der Antriebskette 13 könnte auch ein Antriebsriemen oder dergleichen vorgesehen sein. Die Antriebskette 13 besitzt eine Doppelfunktion, nämlich einerseits die Drehung des Wehres 6 zu ermöglichen und andererseits die Lagerung bzw. Zentrierung des Wehres 6 beabstandet zu Führungsflächen der Führung zu unterstützen. Das Antriebselement trägt das Wehr 6.

Kettenspanner 14 bilden Mittel zum Spannen der Antriebskette 13 aus. Mit Hilfe der Kettenspanner 14 kann die Antriebskette 13 mit einem stets gleichmäßigen Druck an der Außenumfangsfläche 12 des Wehres 6 anliegen. Eine Längung der Antriebskette 13 kann durch Betätigung der Kettenspanner 14 kompensiert werden. Einfüllstutzen 15 sind dazu vorgesehen, Fluide in den Bereich zwischen der Antriebskette 13 und der Führung einströmen zu lassen. Die Außenumfangsfläche 12 des Wehres 6 als auch Führungsflächen der Führung wie auch die Antriebskette 13 können dadurch von Verunreinigungen oder dem Mischgut befreit werden. Das Spülen und Reinigen dieser Bereiche kann während dem kontinuierlichen Betrieb der Vorrichtung durchgeführt werden. Eine Führung 20 ist in der Fig. 2 teilweise aufgerissen dargestellt. Die Führung 20 verdeckt die Antriebskette 13 und auch die Profilierung in die die Antriebskette 13 an der Außenumfangsfläche des Wehrs 6 eingreift.

Gemäß **Fig. 3** ist die Führung 20 durch eine Führungsnut 20' gebildet, die Führungsflächen 21 bis 23 für das Wehr 6 aufweist. Zwischen der Außenumfangsfläche 12 des Wehres 6 und der Führungsfläche 23 ist die Antriebskette 13 angeordnet. Das Wehr 6 liegt über seine Außenumfangsfläche 12 zumindest teilweise auf einer Kettenfläche 24 der Antriebskette 13 auf. Sowohl die Außenumfangsfläche 12 als auch Seitenflächen 25 und 26 des Wehres 6 sind von Führungsflächen der Führung 20 beabstandet. Die Antriebskette 13 ist in der Führung 20 zentriert geführt angeordnet.

Eine Wehranordnung einer Vorrichtung (1) zum kontinuierlichen Mischen weist eine Führung (20) auf, zwischen deren Führungsflächen (21, 22, 23) ein scheibenförmiges, eine Wehröffnung (8) aufweisendes Wehr (6) zwischen einem Einlaß (4) und einem Auslaß (5) der Vorrichtung (1) in einer quer zur Längsrichtung der Vorrichtung (1) angeordneten Ebene drehbar gelagert ist. Weiterhin umfaßt die Wehranordnung eine Antriebseinrichtung (7) zum Drehen des Wehres(6). Zwischen den Führungsflächen (21, 22, 23) ist ein an eine Außenumfangsfläche (12) des Wehres (6) anpassungsfähiges Antriebselement (13) der Antriebseinrichtung (7) beweglich angeordnet, das an der Außenumfangsfläche (12) des Wehres (6) entlang geführt ist. Das Wehr (6) ist durch dessen Antrieb in Drehung versetzbar und gleichzeitig gehalten. Eine möglichst exakte Positionierung der Wehröffnung und eine funktionsgerechte Betätigung des Wehres kann auch nach längeren Betriebszeiten der Vorrichtung bzw. mehrmaliger Betätigung des Wehres mit einfachen Mitteln erreicht werden.

## Patentansprüche

1. Wehranordnung einer Vorrichtung (1) zum kontinuierlichen Mischen mit einer Führung (20), zwischen deren Führungsflächen (21, 22, 23) ein scheibenförmiges, eine Wehröffnung (8) aufweisendes Wehr (6) zwischen einem Einlaß (4) und einem Auslaß (5) der Vorrichtung (1) in einer quer zur Längsrichtung der Vorrichtung (1) angeordneten Ebene drehbar gelagert ist, und mit einer Antriebseinrichtung (7) zum Drehen des Wehres(6), **dadurch gekennzeichnet,** daß zwischen den Führungsflächen (21, 22, 23) ein an eine Außenumfangsfläche (12) des Wehres (6) anpassungsfähiges Antriebselement (13) der Antriebseinrichtung (7) beweglich angeordnet ist, das an der Außenumfangsfläche (12) des Wehres (6) entlang geführt ist und daß das Wehr (6) durch dessen Antrieb in Drehung versetzbar und gleichzeitig gehalten ist.

2. Wehranordnung nach Anspruch 1, dadurch gekennzeichnet, daß das Antriebselement (13) umlaufend über ein Antriebsrad (10) der Antriebseinrichtung und über die Außenumfangsfläche (12) des Wehres (6) geführt ist und eine profilierte Oberfläche zum Zusammenwirken mit dem Antriebsrad (10) und der Außenumfangsfläche (12) des Wehres (6) aufweist.

3. Wehranordnung nach Anspruch 2, dadurch gekennzeichnet, daß die Außenumfangsfläche (12) des Wehres (6) und das Antriebsrad (10) mit Zähnen (11) versehen sind, und daß das Antriebselement (13) durch einen Zahnriemen gebildet ist.

4. Wehranordnung nach Anspruch 2, dadurch gekennzeichnet, daß die Außenumfangsfläche (12) des Wehres (6) und das Antriebsrad (10) mit Zähnen (11) versehen sind, und daß das Antriebselement (13) durch eine Antriebskette gebildet ist.

5. Wehranordnung nach einem der Ansprüche 2 bis 4, dadurch gekennzeichnet, daß die Antriebseinrichtung Mittel (14) zum Spannen des Antriebselements (13) aufweist.

6. Wehranordnung nach einem der vorhergehenden Ansprüche, dadurch gekennzeichnet, daß im Bereich der Führungseinrichtung (20) Spülstutzen (15) zum Einlaß von Fluiden vorgesehen sind.
